# EUROPÄISCHE PATENTSCHRIFT

(11) **EP 2 332 672 B1**
(45) Veröffentlichungstag und Bekanntmachung des Hinweises auf die Patenterteilung: **30.05.2018**
(21) Anmeldenummer: 10193824.9
(22) Anmeldetag: 06.12.2010
(51) Int. Cl.: B22D 17/22, C25D 3/04, C25D 3/12, C25D 3/38, C25D 5/14

(54) **Bauteil, insbesondere Dekorationsbauteil, sowie Vorrichtung, Verfahren und Halbzeug zur Herstellung desselben**
Component, in particular decoration component, and device, method and semi-finished product for producing same
Composant, notamment composant de décoration, ainsi que dispositif, procédé et demi-produit pour la fabrication de celui-ci

(30) Priorität: 11.11.2009 DE 102009052497
(43) Veröffentlichungstag der Anmeldung: 15.06.2011
(73) Patentinhaber: HDO -Druckguss- und Oberflächentechnik GmbH, 33106 Paderborn (DE)
(72) Erfinder: Korte, Dietmar, 33098 Paderborn (DE); Leon, Christian, 33102 Paderborn (DE); Meier, Uwe, 33189 Schlangen (DE)
(74) Vertreter: Albrecht, Ralf

(56) Entgegenhaltungen:
- DE-U1- 20 017 765
- JP-A- 2002 045 956
- JP-A- 2002 160 041

## Beschreibung

Die Erfindung betrifft eine Vorrichtung zum Gießen eines Halbzeugs, insbesondere eines Zinkdruckgießteils, die ein Formwerkzeug aufweist, durch das mindestens ein Gießkanal zum Zuführen einer Schmelze, ein Formnest zur Aufnahme eines ersten Teils der Schmelze und mindestens ein Nebenraum zur Aufnahme eines zweiten Teils der Schmelze gebildet ist.

Ferner betrifft die Erfindung ein Halbzeug für die Herstellung von galvanisierten Bauteilen, insbesondere von Dekorationsbauteilen oder dergleichen.

Ferner betrifft die Erfindung ein Verfahren zur Herstellung eines Bauteils, insbesondere eines Dekorationsbauteils, bei dem ein erfindungsgemäßes Halbzeug mit einer erfindungsgemäßen Vorrichtung durch Druckgießen hergestellt wird.

Aus der JP 2002045956 A ist bereits ein Gehäuse eines elektronischen Gerätes sowie ein Verfahren zur Herstellung eines derartigen Gehäuses mittels Druckgießen bekannt. Auf ähnliche Weise beschreibt die JP 2002160041 A eine Vorrichtung und ein Verfahren zum Gießen eines dünnen Gehäuses für Mobilfunkgeräte.

Aus der DE 200 17 765 U1 ist eine Metallgießform zum Gießen eines Werkstücks mit zwei Formschalen bekannt, durch die ein Formnest gebildet ist. Die Metallgießform weist keine Heiz- bzw. Kühlkanäle zur Temperierung derselben auf. Die Schmelze wird über einen Gießkanal in das Formnest eingebracht und kann aus dem Formnest in einen als Überlaufraum dienenden Nebenraum entweichen. Nachteilig hierbei ist, dass die Schmelze zunächst in das Formnest und anschließend in den Überlaufraum gelangt. Somit befindet sich in dem Formnest teilweise erkaltete Schmelze, die beim Gießen des vorherigen Werkstücks aus dem Vorratsbehältnis der Schmelze in die Zuleitungen geflossen ist und nunmehr ein nicht optimal homogenes Gefüge für das soeben gegossene Werkstück bildet. Darüber hinaus muss das in dem Formnest geformte Bauteil nach dem Erkalten sowohl von dem das Formnest und den Nebenraum verbindenden Steg als auch von dem Gießkanal befreit werden. Das Bauteil muss daher an wenigstens zwei Oberflächenstellen abgetrennt und gegebenenfalls nachbearbeitet werden.

Ferner ist allgemein bekannt, ein Bauteil, insbesondere ein Dekorationsbauteil, mittels Druckgusses herzustellen und nach dem Gießen mit einer optisch hochwertigen, häufig verchromten Oberfläche zu versehen. Hierzu wird auf das Bauteil eine metallische Oberflächenschicht mittels Galvanisieren aufgetragen. Um eine hochwertige, optisch ansprechende und fehlstellenfreie Oberflächenschicht zu erzeugen, muss das mittels Druckgießens hergestellte Rohteil vor dem Galvanisieren aufwändig poliert werden.

Aufgabe der vorliegenden Erfindung ist es, die Herstellung eines Bauteils, insbesondere eines Dekorationsbauteils, wesentlich zu vereinfachen und wirtschaftlicher zu gestalten. Darüber hinaus ist es Aufgabe der Erfindung, ein Verfahren zur Herstellung des Bauteils sowie eine Vorrichtung zum Gießen des Rohteils anzugeben.

Zur Lösung dieser Aufgabe ist die Erfindung in Verbindung mit dem Oberbegriff des Patentanspruchs 1 dadurch gekennzeichnet, dass der Nebenraum das Formnest rahmenförmig und vollumfänglich umgibt, so dass bei einem Gießen des Halbzeugs in dem Formnest ein Rohteil gegossen und in dem Nebenraum ein Rahmen mitgegossen wird, der das Rohteil mit einem Abstand von 1 bis 10mm rahmenförmig umgibt und der das Rohteil vollumfänglich und über seine gesamte Dicke abdeckt, wobei die Rückseiten des Rohteils und des Rahmens in einer gemeinsamen Ebene liegen, die durch eine Trennebene des Formwerkzeugs definiert ist, und wobei eine der Rückseite gegenüberliegende Oberseite des Rahmens eine der Rückseite gegenüberliegende Oberseite des Rohteils überragt, und dass von dem als ein Hauptgießkanal ausgebildeten Gießkanal voneinander getrennte Zuführkanäle des Formwerkzeugs jeweils zu dem Formnest und zu dem Nebenraum führen, wobei ein dem Formnest zugeordneter erster Zuführkanal im Vergleich zu einem dem Nebenraum zugeordneter zweiter Zuführkanal einen kleineren Querschnitt aufweist und wobei der Hauptgießkanal, der erste Zuführkanal und der zweite Zuführkanal derart ausgebildet sind, dass beim Gießen des Halbzeugs die darin erkaltete Schmelze einen zu dem Hauptgießkanal korrespondierenden Hauptgestellsteg, einen das Rohteil mit dem Hauptgestellsteg verbindenden ersten Traggestellsteg und einen den Rahmen mit dem Hauptgestellsteg verbindenden zweiten Traggestellsteg bildet.

Der besondere Vorteil der Erfindung besteht darin, dass aufgrund der Wahl der Querschnitte eines ersten Zuführkanals zur Zuführung eines ersten Teils der Schmelze in das Formnest und eines zweiten Zuführkanals zur Zuführung eines zweiten Teils der Schmelze zu einem Nebenraum zunächst der Nebenraum und anschließend das Formnest ausgegossen werden. Hierdurch gelangt die aus dem temperierten Vorratsbehältnis der Gießvorrichtung geflossene und in den Zuleitungen der Vorrichtung abgekühlte Schmelze zunächst in den Nebenraum und füllt diesen aus. Das Formnest wird mit aus dem Vorratsbehälter nachfließender, optimal temperierter Schmelze ausgegossen, so dass das in dem Formnest geformte Werkstück ein besonders homogenes Gefüge aufweist.

Darüber hinaus ist das Formnest nur über den ersten Zuführkanal mit dem Hauptgießkanal verbunden. Ein Kanal von dem Formnest zu dem Nebenraum ist nicht vorgesehen. Das in dem Formnest geformte Werkstück muss daher nur von einem Gestellsteg getrennt werden.

Weiterhin ist vorteilhaft, dass aufgrund der parallelen Anordnung von Formnest und Nebenraum an dem Hauptgießkanal auf ein Temperieren, das heißt Erwärmen oder Kühlen der Gießform verzichtet werden kann. Dies reduziert zum einen die Kosten für die Herstellung der Gießform. Zum anderen können insbesondere Kleinteile in sehr hoher Qualität hergestellt werden. Kleinteile werden in kleinen, filigranen Gießformen gegossen, die nicht oder nur sehr aufwändig temperiert werden können, da das Einbringen von Kühlkanälen und eine exakte Temperierung der Formwerkzeuge aufgrund der Größenverhältnisse aufwändig ist.

Indem der Nebenraum das Formnest rahmenförmig umgibt, entsteht ein Halbzeug, in dem ein in dem Formnest geformtes Rohteil von einem mitgegossenen Rahmen umgeben ist. Vorteilhaft schirmt dieser Rahmen das Werkstück während des nachfolgenden Galvanisierens ab, so dass - anders als beim klassischen Verfahren - Anwachsungen an den Kanten des Rohteils beim Galvanisieren des Halbzeugs vermieden bzw. deutlich reduziert werden. Die Oberflächenqualität des fertigen Bauteils wird hierdurch verbessert. Zudem sinkt der Ausschuss an Bauteilen nach dem Galvanisierungsschritt.

Die Erfindung ist nicht auf Zinkdruckgießteile beschränkt. Beispielsweise können Aluminiumdruckgießteile sowie Magnesiumdruckgießteile mit der Vorrichtung gegossen werden. Ferner kann die Werkzeugtechnologie auch für Kunststoffwerkstücke eingesetzt werden, so dass Werkstücke beispielsweise mittels Kunststoffspritzgießens herstellbar sind.

Der Nebenraum umgibt das Formnest vollumfänglich. Ist der rahmenförmige Nebenraum geschlossen ausgebildet und verläuft in einer Erstreckungsebene des Formnestes, so vereinfacht sich vorteilhaft die Lagerung und die Handhabung des Gießlings, da ein Verhaken von als Schüttgut gelagerten bzw. transportierten Gießlingen durch die Ausbildung des geschlossenen Rahmens zuverlässig vermieden wird. Ferner verbessert sich die Abschirmung des in dem Formnest geformten Rohteils beim Galvanisieren durch die Ausbildung eines geschlossenen Rahmens und die Orientierung desselben in der Erstreckungsebene des Werkstücks, so dass die Oberflächenqualität weiter verbessert wird.

Nach einer Weiterbildung der Erfindung ist das Formwerkzeug zum Formen des Formnestes und/oder des Nebenraums und/oder des Hauptgießkanals und/oder des ersten Zuführkanals und/oder des zweiten Zuführkanals aus einem Hartmetall gebildet. Vorteilhaft bilden sich an dem aus Hartmetall gebildeten Formwerkzeug keine Grate an der Trennebene des Formwerkzeugs, so dass das gegossenen Halbzeug eine besonders hohe Qualität aufweist. Ferner verbessert sich hierdurch insbesondere bei der Fertigung von Kleinteilen die Wirtschaftlichkeit, da die Standzeit des Formwerkzeugs erhöht wird.

Nach einer Weiterbildung der Erfindung weist das Formwerkzeug vier Schieber auf. Vorteilhaft können durch das Vorsehen von vier Schiebern auch komplizierte Halbzeuge, insbesondere eine Mehrzahl von jeweils vollständig von einem Rahmen umgebene Rohteile, mit einem vergleichsweise einfach aufgebauten Formwerkzeug hergestellt werden.

Zur Lösung der Aufgabe ist ein mittels einer Vorrichtung zum Gießen nach einem der Ansprüche 1 bis 4 hergestelltes Halbzeug mit einem Rohteil und einem Rahmen, der das Rohteil mit einem Abstand von 1 bis 10mm rahmenförmig umgibt und der das Rohteil vollumfänglich und über seine gesamte Dicke abdeckt, wobei die Rückseiten des Rohteils und des Rahmens in einer gemeinsamen Ebene liegen, die durch eine Trennebene eines Formwerkzeugs der Vorrichtung zum Gießen definiert ist, und wobei eine der Rückseite gegenüberliegende Oberseite des Rahmens eine der Rückseite gegenüberliegende Oberseite des Rohteils überragt, wobei das Rohteil über einen ersten Traggestellsteg mit einem Hauptgestellsteg und der Rahmen über einen zweiten Traggestellsteg mit dem Hauptgestellsteg verbunden ist, vorgesehen. Hierbei können der Hauptgestellsteg, der erste Traggestellsteg und der zweite Traggestellsteg zusammen mit dem Rahmen ein Traggestell bilden, mittels dessen das Halbzeug an einem Warenträger befestigbar ist, mittels dem das Halbzeug in eine galvanische Abscheidungseinrichtung einbringbar ist, zur Abscheidung von einer Metallschicht.

Vorteilhaft wird durch das Vorsehen des Rahmens um das Rohteil die Oberflächenqualität des in einem nachfolgenden Galvanisierungsschritt hergestellten metallischen Überzugs auf dem Rohteil verbessert. Darüber hinaus vereinfacht sich die Aufnahme des Rohteils auf den Warenträger, da dieses zusammen mit dem Rahmen, dem ersten Traggestellsteg, dem zweiten Traggestellsteg und dem Hauptgestellsteg an dem Warenträger befestigt wird. Rahmen, Traggestellstege und Hauptgestellsteg bilden hierbei ein Traggestell, welches zusammen mit dem Rohteil in die galvanische Abscheidungseinrichtung eingebracht wird.

In zahlreichen Versuchen hat sich gezeigt, dass die Abschirmung des Rohteils durch einen geschlossenen Rahmen, der einen Abstand zwischen 1 mm und 10 mm zu dem Rohteil aufweist, eine besonders hohe Oberflächengüte, das heißt eine weitgehend konstante Oberflächenschichtdicke und geringe Anwachsungen an den Kanten aufweist. Besonders vorteilhaft ist, wenn der Abstand zwischen dem Rohteil und dem Rahmen weniger als 5 mm beträgt und der Rahmen das Rohteil in näherungsweise konstantem Abstand umschließt.

Da die Rückseiten des Rohteils und des Rahmens in einer gemeinsamen Ebene liegen, kann das Halbzeug in einem vergleichsweise einfach gestalteten Formwerkzeug gegossen werden. Das Halbzeug ist in seiner Herstellung besonders wirtschaftlich. Die Tatsache, dass zusätzlich eine der Rückseite gegenüberliegende Oberseite des Rahmens eine der Rückseite gegenüberliegende Oberseite des Rohteils überragt und das Rohteil vollumfänglich und über seine gesamte Dicke von dem Rahmen abgedeckt ist, wirkt sich besonders vorteilhaft auf die Oberflächenqualität des späteren Galvanisierungsprozesses aus und verhindert Anwachsungen an den Rändern des durch Galvanisieren aus dem Rohteil hergestellten Bauteils zuverlässig bzw. reduziert die Anwachsung auf ein nicht als störend empfundenes oder zulässiges Maß.

Das Halbzeug kann beispielsweise mittels Zink-, Aluminium- bzw. Magnesiumdruckgießens hergestellt werden. Ebenso kann das Halbzeug als ein Kunststoffspritzgießteil gebildet sein.

Nach einer Weiterbildung der Erfindung ragen von dem Rahmen eine Anzahl von Stegen ab, die mit einer Klemmfläche derselben die gemeinsame Ebene der Rückseiten des Rohteils und des Rahmens hinterschneiden. Die Stege ragen hierbei zu einer gemeinsamen Seite des Rahmens ab. Durch das Vorsehen der die gemeinsame Ebene hinterschneidenden Stege wird beim Auseinanderfahren des mehrteiligen Formwerkzeugs sichergestellt, dass das Halbzeug in einer definierten Position in dem auseinander gefahrenen Werkzeug gehalten und automatisiert aus dieser Position entnommen werden kann.

Zur Lösung der Aufgabe ist ein Verfahren zur Herstellung eines Bauteils vorgesehen, bei dem ein Halbzeug nach einem der Ansprüche 5 bis 8 mit einer Vorrichtung nach einem der Ansprüche 1 bis 4 durch Druckgießen hergestellt wird.

Nach dem Druckgießen des Halbzeugs kann auf einer Oberfläche des Rohteils des Halbzeugs ein Metallwerkstoff durch galvanisches Abscheiden abgeschieden werden, wobei das Halbzeug an einem in eine galvanische Abscheideeinrichtung eintauchenden Warenträger gehalten wird.

Das Halbzeug kann ohne vorheriges Polieren des Rohteils in die galvanische Abscheideeinrichtung eingebracht werden.

Der besondere Vorteil der Erfindung besteht darin, dass auf den Verfahrensschritt des Polierens verzichtet werden kann und die Herstellung des Bauteils wesentlich kostengünstiger möglich ist. Darüber hinaus wird das Rohteil während des Galvanisierens durch den Rahmen abgeschirmt, so dass die Entstehung von Anwachsungen an den Rändern des Rohteils vermieden wird und auf das Vorsehen von Blenden beim Eintauchen der Rohteile in das Galvanikbad zumindest weitgehend verzichtet werden kann. Hierdurch wird auch der Verfahrensschritt der galvanischen Abscheidung zur Erzeugung der hochwertigen Bauteiloberfläche signifikant vereinfacht. Zudem können maßliche Toleranzprobleme nahezu vollständig eliminiert werden, da in der Prozesskette Toleranzen von +/- 0,015 mm realisiert werden können.

Das Rohteil kann hierbei beispielsweise als ein Zink-, Aluminium- oder Magnesiumdruckgießteil hergestellt sein. Ebenso kann das Rohteil als ein Kunststoffwerkstück ausgeführt sein, welches beispielsweise mittels Kunststoffspritzgießens herstellbar ist.

Nach einer bevorzugten Ausführungsform der Erfindung wird das Rohteil an einem nach dem Druckgießen mit demselben einstückig verbundenen Traggestell an dem Warenträger aufgenommen. Das Traggestell umfasst den Rahmen und eine Anzahl von Gestellstegen, wobei das Traggestell über eine Anzahl von an dem Rahmen und/oder den Gestellstegen angeordneten Ausnehmungen oder an einem freien Ende des Hauptgestellstegs aufgenommen werden kann. An einem Warenträger können eine Anzahl von Bauteilen befestigt werden.

Nach einer Weiterbildung der Erfindung werden zur Oberflächenbeschichtung des Rohteils zunächst eine Kupferbeschichtung auf das Rohteil und dann eine Nickelbeschichtung auf die Kupferbeschichtung und dann eine Chrombeschichtung auf die Nickelbeschichtung aufgebracht. Vorteilhaft kann hierdurch eine qualitativ hochwertige Oberflächenschicht erzeugt werden. Das durch Aufbringen der Beschichtungen erzeugte Bauteil erhält ein ansprechendes und widerstandsfähiges Äußeres.

Nach einer Weiterbildung der Erfindung wird zur Bildung der Kupferbeschichtung eine erste Schicht aus Cyankupfer auf das Rohteil und dann eine zweite Schicht aus saurem Kupfer auf die erste Schicht aufgebracht. Vorteilhaft wird das Rohteil durch das Aufbringen der Cyankupferschicht isoliert bzw. gekapselt und vor Angriffen durch die saure Kupferschicht geschützt. Die saure Kupferschicht dient dann als Basisschicht zum Aufbringen der Nickelbeschichtung.

Nach einer Weiterbildung der Erfindung ist die zweite Schicht der Kupferbeschichtung als eine Dickschicht ausgebildet mit einer Schichtdicke zwischen 10 µm und 50 µm. Durch das Ausbilden der zweiten Schicht als eine Dickschicht können nach dem Gießen an dem Rohteil auftretende Unebenheiten und Fehlstellen egalisiert werden. Das mit der Kupferbeschichtung bezogene Rohteil erhält hierdurch eine gleichmäßige Oberfläche, die als Basis für die nachfolgende Nickelbeschichtung und die nachfolgende Chrombeschichtung geeignet ist. Da Unebenheiten und Fehlstellen durch die dicke Kupferschicht eingeebnet bzw. egalisiert werden, kann auf das Polieren des Rohteils nach dem Gießen verzichtet werden. Aufgrund der dicken Galvanikschicht und des Vorsehens des Rahmens können des Weiteren sehr enge Toleranzen an den Funktionsgeometrien und auf den dekorativen Sichtflächen eingehalten werden. Die zweite Schicht weist eine Schichtdicke zwischen 20 µm und 50 pm, bevorzugt eine Schichtdicke zwischen 15 µm und 30 µm auf.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine Schnittdarstellung eines Formwerkzeugs zum Gießen eines Werkstücks,
- Figur 2: eine Schnittdarstellung des Formwerkzeugs gemäß Figur 1 nach einem Schnitt A-A,
- Figur 3: eine perspektivische Darstellung eines mittels Gießens hergestellten Halbzeugs,
- Figur 4: eine Längsseitenansicht des Halbzeugs nach Figur 3,
- Figur 5: eine Stirnseitenansicht des Halbzeugs nach Figur 3,
- Figur 6: eine Draufsicht auf das Halbzeug nach Figur 3,
- Figur 7: eine Schnittdarstellung des Halbzeugs gemäß Figur 6 nach einem Schnitt B-B,
- Figur 8: eine Teilschnittdarstellung eines Bauteils und
- Figur 9: eine Draufsicht auf das Bauteil.

Eine Vorrichtung zum Gießen eines Werkstücks 1 nach den Figuren 1 und 2 weist ein Formwerkzeug 2 zum Bilden eines Formnests 3 und eines das Formnest 3 zumindest abschnittsweise rahmenförmig umgebenden Nebenraums 4 auf. In dem Formwerkzeug 2 ist ferner ein als ein Hauptgießkanal ausgebildeter Gießkanal 5 sowie von dem Hauptgießkanal 5 zu dem Formnest 3 und dem Nebenraum 4 führende Zuführkanäle 6, 7 angeordnet. Ein erster Zuführkanal 6 bindet das Formnest 3 an den Hauptgießkanal 5 an. Ein zweiter Zuführkanal 7 verbindet den Nebenraum 4 mit dem Hauptgießkanal 5. Der dem Formnest 3 zugeordnete erste Zuführkanal 6 weist einen im Vergleich zu dem dem Nebenraum 4 zugeordneten zweiten Zuführkanal 7 einen kleineren Querschnitt auf.

Der rahmenförmig ausgebildete Nebenraum 4 umgibt das Formnest 3 im vorliegenden Beispiel vollständig. Der Nebenraum 4 erstreckt sich in einer Erstreckungsebene E des Formnests 3.

Das Formwerkzeug 2 ist vorzugsweise aus einem Hartmetall gefertigt und weist aufgrund eines geringen Verschleißes eine hohe Standfestigkeit und Lebensdauer auf. Auf das Ausbilden von das Formwerkzeug 2 durchziehenden Heiz- bzw. Kühlkanälen zur Temperierung des Formwerkzeugs 2 wird im vorliegenden Beispiel verzichtet. Das in dem Formwerkzeug 2 gefertigte Werkstück 1 und insbesondere ein in dem Formnest 3 geformte Rohteil 10, das Teil des Werkstücks 1 ist und aus dem nach dem Gießen in weiteren Bearbeitungsschritten das fertige Bauteil 100 hergestellt wird, sind derart klein und filigran, dass das Einbringen von Heiz- bzw. Kühlkanälen und die Temperierung des Formwerkzeugs 2 extrem aufwändig und kostenintensiv ist.

Das Formwerkzeug 2 ist im vorliegenden Fall vierteilig ausgebildet. Es besitzt vier Schieber 8.1, 8.2, 8.3, 8.4, die durch vorzugsweise lineare Verstellbewegung aus der dargestellten Gießposition des Formwerkzeugs 2 in eine nicht dargestellte Öffnungsposition desselben verbracht werden können. An den Anlageflächen der Schieber 8.1, 8.2, 8.3, 8.4 werden Trennebenen gebildet. Eine dem ersten Zuführkanal 6 zugewandte Seite des Formnests 3 und eine dem zweiten Zuführkanal 7 zugewandte Seite des Nebenraums 4 sind zumindest abschnittsweise flächig ausgebildet und liegen in einer von einem ersten Schieber 8.1, einem zweiten Schieber 8.2 und einem dritten Schieber 8.3 oder einem vierten Schieber 8.4 gebildeten Trennebene.

Das Formwerkzeug 2 ist als ein Mehrfachwerkzeug ausgebildet. In dem Formwerkzeug 2 sind zwei Formnester 3 sowie zwei die Formnester 3 umgebende Nebenräume 4 ausgebildet. Selbstverständlich kann das Formwerkzeug 2 auch als ein Einfachwerkzeug oder als ein Mehrfachwerkzeug mit mehr als zwei Formnestern 3 ausgebildet sein. Das in dem Formwerkzeug 2 gegossene Werkstück 1 ist unabhängig von der Anzahl der Formnester 3 und der Nebenräume 4 vorzugsweise einstückig ausgeführt.

Zum Gießen des Werkstücks 1 wird aus einem nicht dargestellten, vorzugsweise temperierten Vorratsbehältnis Schmelze über ebenfalls nicht dargestellte Zuleitungen in den Hauptgießkanal 5 und von dort über den ersten und zweiten Zuführkanal 6, 7 in das Formnest 3 und den Nebenraum 4 eingebracht. Beim Zinkdruckgießen ist die Schmelze beispielsweise aus einer Zinklegierung gebildet, wobei dem Zink ca. 4 % Aluminium und ca. 1 % Kupfer beigegeben sind (ZnAl4Cu1). Aufgrund der unterschiedlichen Querschnitte des ersten Zuführkanals 6 und des zweiten Zuführkanals 7 und der damit verbundenen unterschiedlichen Strömungswiderstände fließt zunächst ein erster Teil der Schmelze durch den zweiten Zuführkanal 7 in den Nebenraum 4 zur Bildung eines das Rohteil 10 umgebenden Rahmens 11 des Werkstücks 1. Dann fließt ein zweiter Teil der Schmelze durch den ersten Zuführkanal 6 in das Formnest 3. Die dort erkaltete Schmelze bildet das Rohteil 10. Indem zunächst der Nebenraum 4 über den zweiten Zuführkanal 7 und dann das Formnest 3 über den ersten Zuführkanal 6 gefüllt wird, wird sichergestellt, dass einzig aus dem temperierten Vorratsbehältnis geflossene, optimal temperierte Schmelze in das Formnest 3 eingebracht wird. Die noch in den nicht dargestellten, den Hauptgießkanal 5 mit dem Vorratsbehältnis verbindenden Zuleitungen 6, 7 bevorratete Restschmelze vom vorherigen Gießvorgang wird demgegenüber zur Bildung des Rahmens 11 verwendet. Da die in den Zuführleitungen befindliche Restschmelze seit dem Austreten aus dem temperierten Vorratsbehältnis abgekühlt ist, sammelt sich im Nebenraum 4 eine nicht optimal ausgebildete, zumindest stellenweise unzureichend homogene Schmelze zur Bildung des Rahmens 11. Das Formnest 3 wird demgegenüber mit optimal temperierter, erst während des jeweiligen Gießvorgangs aus dem Vorratsbehältnis entnommener Schmelze gefüllt. Das Rohteil 11 weist hierdurch eine besonders hohe Homogenität auf.

Nach dem Gießen wird das Werkstück 1 in einer Öffnungsstellung des Formwerkzeugs 2 aus demselben entnommen. Das Werkstück 1 ist nach den Figuren 3 bis 7 als ein Halbzeug ausgebildet, welches beispielsweise aus vier jeweils von einem Rahmen 11 umgebenen Rohteilen 10 sowie der in dem Hauptgießkanal 5 und dem ersten und zweiten Zuführkanal 6, 7 erkalteten Schmelze gebildet ist. Die in dem Hauptgießkanal 5 und dem ersten und zweiten Zuführkanal 6, 7 erkaltete Schmelze bildet ein Traggestell 12 mit einem zu dem Hauptgießkanal 5 korrespondierenden Hauptgestellsteg 13, einem das Rohteil 11 mit dem Hauptgestellsteg 13 verbindenden ersten Traggestellsteg 14 und einen den Rahmen 11 mit dem Hauptgestellsteg 13 verbindenden zweiten Traggestellsteg 15. Der Rahmen 11 ist hierbei über die Gestellstege 13, 14, 15 mit dem Rohteil 10 verbunden, wobei die Gestellstege 13, 14, 15 abgewinkelt ausgebildet sind und sich außerhalb der Erstreckungsebene E erstrecken.

Der Rahmen 11 umgibt das Rohteil 10 in der Erstreckungsebene E desselben in geschlossener Weise. Der Rahmen 11 ist beabstandet von dem Rohteil 10 angeordnet. Ein Abstand a zwischen dem Rohteil 10 und dem Rahmen 11 liegt zwischen 1 mm und 10 mm. Bevorzugt ist der Abstand a zwischen dem Rohteil 10 und dem Rahmen 11 kleiner als 5 mm und im Wesentlichen gleichmäßig gewählt. Der Abstand a ist im Wesentlichen gleichmäßig gewählt, wenn ein minimaler Abstand und ein maximaler Abstand weniger als 3 mm Differenz aufweisen.

Der Rahmen 11 und/oder das Traggestell 12 weisen eine Anzahl an Ausnehmungen 16 auf, die verteilt an dem Rahmen 11 bzw. dem Traggestell 12 angeordnet sind. Die Ausnehmungen 16 sind vorzugsweise bogen- bzw. halbkreisförmig ausgebildet. Über die Ausnehmungen 16 kann das Halbzeug 1 in besonders einfacher Weise an einem nicht dargestellten Warenträger befestigt werden. Mit dem Warenträger können eine Anzahl an Halbzeugen 1 in eine galvanische Abscheidungseinrichtung eingebracht werden zur Abscheidung einer metallischen Oberflächenschicht. Ebenso kann das Halbzeug 1 an dem Hauptgestellsteg 13, beispielsweise an einem freien Ende 17 desselben, gegriffen und an dem Warenträger aufgenommen werden.

Eine dem ersten Traggestellsteg 14 zugewandte Rückseite 18 des Rohteils 10 und eine dem zweiten Traggestellsteg 15 zugewandte Rückseite 19 des Rahmens 11 sind zumindest abschnittsweise flächig ausgebildet und liegen in einer gemeinsamen Ebene, die durch eine Trennebene des Formwerkzeugs 2 definiert ist und die sich parallel zur Erstreckungsebene E des Rohteils 11 erstreckt. Eine zumindest abschnittsweise gebogen ausgeführte, der Rückseite 18 gegenüberliegende Oberseite 20 des Rohteils 10 ist gegenüber einer Oberseite 21 des Rahmens um eine Überstandsmaß x zurückversetzt, das heißt eingerückt angeordnet.

Von der Rückseite 18 des Rohteils 10 ragen eine Anzahl an Festlegeelementen 22 ab. Die Festlegeelemente 22 dienen der Befestigung und/oder Positionierung des aus dem Rohteil 10 mittels nachgelagerter Bearbeitungsschritte hergestellten Bauteils 100 an einem nicht dargestellten weiteren Bauelement.

Von dem Rahmen 11 ragen eine Anzahl von Stegen 23 ab. Die Stege 23 weisen eine zumindest abschnittsweise eben ausgebildete Klemmfläche 24 auf. Durch das Vorsehen der Stege 23 mit den Klemmflächen 24 wird bewirkt, dass das Halbzeug 1 beim Öffnen des Formwerkzeugs 2 in einer definierten Position an einem der Schieber 8.1, 8.2, 8.3, 8.4 gehalten wird. Dies verhindert ein undefiniertes Herausfallen des Halbzeug 1 aus dem Formwerkzeug 2 und gewährleistet, dass das Halbzeug 1 automatisiert gegriffen und entnommen werden kann.

Zur Herstellung des Bauteils 100 wird das Rohteil 10 oberflächenbeschichtet. Hierzu wird das an dem Traggestell 12 gehalten Rohteil 10 mit dem Warenträger in ein Galvanikbad eingebracht, ohne vorher poliert worden zu sein. Auf einer Oberfläche 30 des Rohteils 10 wird zunächst eine Kupferbeschichtung 31 aufgebracht. Auf die Kupferbeschichtung 31 wird dann eine Nickelbeschichtung 32 und auf die Nickelbeschichtung 32 dann eine Chrombeschichtung 33 aufgetragen. Die Kupferbeschichtung 31 besteht aus einer ersten Schicht 34 und einer zweiten Schicht 35. Die erste Schicht 34 ist eine Cyankupferschicht zur Kapselung des Rohteils 10 und zum Schutz desselben vor einer Reaktion mit der zweiten Schicht 35, die als eine saure Kupferschicht ausgebildet ist. Eine Dicke D1 der ersten Schicht 34 beträgt typischerweise 2 µm bis 4 µm. Die saure Kupferschicht 35, die bei herkömmlichen Verfahren eine Dicke von typischerweise 6 µm bis 10 µm aufweist, wird im vorliegenden Fall als eine dicke Kupferschicht ausgebildet. Eine Dicke D2 der zweiten Schicht 35 liegt zwischen 10 µm und 50 µm, bevorzugt zwischen 20 µm und 30 µm.

Durch das Aufbringen der dicken Kupferschicht 35 auf die Cyankupferschicht 34 werden Fehlstellen und Unebenheiten der Oberfläche 30 des Rohteils 10 eingeebnet bzw. egalisiert. In der Folge weist die fertige Kupferbeschichtung 31 eine Oberflächengüte auf, die bisher nur erreicht werden konnte, wenn das Rohteil 10 in einem zusätzlichen Verfahrensschritt vor dem Aufbringen der Kupferbeschichtung 31 poliert oder anderweitig gesäubert bzw. nachbearbeitet wurde. Mitverantwortlich ist hierbei das besonders homogene Gefüge des Rohteils 10, welches ausgebildet wird, da nur idealtemperierte Schmelze zur Herstellung des Rohteils 10 in das Formnest 3 des Formwerkzeugs 2 eingebracht wird. Hierdurch weist das Rohteil 10 bereits nach dem Gießen eine hohe Oberflächengüte und ein optimales Gefüge auf.

Nach dem Galvanisieren wird der erste Traggestellsteg 14 des Halbzeugs 1 durchtrennt und hierdurch das Bauteil 100 gewonnen. Da der erste Traggestellsteg 14 der Rückseite 18 des Bauteils 100 zugeordnet und im Bereich eines ohnehin von der Rückseite 18 abstehenden Festlegeelements 22 angeordnet ist, kann auf eine Nachbearbeitung der Trennstelle verzichtet werden.

Das Bauteil 100 kann beispielsweise als ein Dekorationsbauteil, insbesondere als ein Dekorationsbauteil für Fahrzeugschließeinrichtungen ausgebildet sein. Selbstverständlich ist es möglich, das Bauteil 100 in weiteren Verfahrensschritten zu bearbeiten. Beispielsweise kann das Bauteil 1 graviert, insbesondere lasergraviert werden. Ebenso ist es möglich, weitere Verfahrensschritte vor, während oder nach dem Aufbringen der metallischen Oberfläche auszuführen.

Besondere Vorteile bietet die Erfindung dann, wenn das Bauteil als ein Kleinteil 100 ausgebildet ist. Hier ist die Temperierung des Formwerkzeugs 2 zumindest aufwändig und teuer, wenn nicht gar unmöglich. Das Füllen des Formnests 1 mit einer gleichwohl homogenen und ideal temperierten Schmelze ist bei Kleinteilen 100 daher von besonderer Bedeutung. Ein Kleinteil 100 ist hierbei jedes Bauteil, das mittels Gießens, insbesondere Druckgießens hergestellt wird und dessen Form aufgrund der geringen Größe des Rohteils 10 bzw. des Halbzeugs 1 nicht oder nur mit erheblichem Aufwand temperiert, das heißt beheizt und/oder gekühlt werden kann. Anhaltspunkte zur Definition eines Kleinteils können darüber hinaus ein Gewicht von weniger als 50 g, bevorzugt von weniger als 10 g, eine maximale Bauteilabmessung von weniger als 5 cm, bevorzugt von weniger als 2 cm oder eine Bauteiloberfläche 30 von weniger als 10 cm², bevorzugt von weniger als 5 cm² sein.

## Patentansprüche

1. Vorrichtung zum Gießen eines Halbzeugs (1), insbesondere eines Zinkdruckgießteils, die ein Formwerkzeug (2) aufweist, durch das mindestens ein Gießkanal (5) zum Zuführen einer Schmelze, ein Formnest (3) zur Aufnahme eines ersten Teils der Schmelze und mindestens ein Nebenraum (4) zur Aufnahme eines zweiten Teils der Schmelze gebildet ist, **dadurch gekennzeichnet,**
- **dass** der Nebenraum (4) das Formnest (3) rahmenförmig und vollumfänglich umgibt, so dass bei einem Gießen des Halbzeugs (1) in dem Formnest (3) ein Rohteil (10) gegossen und in dem Nebenraum (4) ein Rahmen (11) mitgegossen wird, der das Rohteil (10) mit einem Abstand von 1 bis 10mm rahmenförmig umgibt und der das Rohteil (10) vollumfänglich und über seine gesamte Dicke abdeckt, wobei die Rückseiten (18, 19) des Rohteils (10) und des Rahmens (11) in einer gemeinsamen Ebene liegen, die durch eine Trennebene des Formwerkzeugs (2) definiert ist, und wobei eine der Rückseite (19) gegenüberliegende Oberseite (21) des Rahmens (11) eine der Rückseite (18) gegenüberliegende Oberseite (20) des Rohteils (10) überragt, und
- **dass** von dem als ein Hauptgießkanal ausgebildeten Gießkanal (5) voneinander getrennte Zuführkanäle (6, 7) des Formwerkzeugs (2) jeweils zu dem Formnest (3) und zu dem Nebenraum (4) führen, wobei ein dem Formnest (3) zugeordneter erster Zuführkanal (6) im Vergleich zu einem dem Nebenraum (4) zugeordneter zweiter Zuführkanal (7) einen kleineren Querschnitt aufweist und wobei der Hauptgießkanal (5), der erste Zuführkanal (6) und der zweite Zuführkanal (7) derart ausgebildet sind, dass beim Gießen des Halbzeugs (1) die darin erkaltete Schmelze einen zu dem Hauptgießkanal (5) korrespondierenden Hauptgestellsteg (13), einen das Rohteil (10) mit dem Hauptgestellsteg (13) verbindenden ersten Traggestellsteg (14) und einen den Rahmen (11) mit dem Hauptgestellsteg (13) verbindenden zweiten Traggestellsteg (15) bildet.

2. Vorrichtung nach Anspruch 1, **dadurch gekennzeichnet, dass** das Formwerkzeug (2) aus einem Hartmetall gebildet ist.

3. Vorrichtung nach Anspruch 1 oder 2, **dadurch gekennzeichnet, dass** das Formwerkzeug (2) vier Schieber (8.1, 8.2, 8.3, 8.4) aufweist.

4. Vorrichtung nach einem der Ansprüche 1 bis 3, **dadurch gekennzeichnet, dass** durch das Formwerkzeug (2) eine Anzahl von Formnestern (3) gebildet ist, die jeweils von einem Nebenraum (4) rahmenförmig und vollumfänglich umgeben sind, wobei von einem gemeinsamen Hauptgießkanal (5) eine Mehrzahl von ersten Zuführkanälen (6) zu der Anzahl von Formnestern (3) und eine Mehrzahl von zweiten Zuführkanälen (7) zu den Nebenräumen (4) führen.

5. Halbzeug (1) für die Herstellung von galvanisierten Bauteilen (100), insbesondere von Dekorationsbauteilen oder dergleichen, hergestellt mit einer Vorrichtung zum Gießen nach einem der Ansprüche 1 bis 4, mit einem Rohteil (10) und einem Rahmen (11), der das Rohteil (10) mit einem Abstand von 1 bis 10mm rahmenförmig umgibt und der das Rohteil (10) vollumfänglich und über seine gesamte Dicke abdeckt, wobei die Rückseiten (18, 19) des Rohteils (10) und des Rahmens (11) in einer gemeinsamen Ebene liegen, die durch eine Trennebene eines Formwerkzeugs (2) der Vorrichtung zum Gießen definiert ist, und wobei eine der Rückseite (19) gegenüberliegende Oberseite (21) des Rahmens (11) eine der Rückseite (18) gegenüberliegende Oberseite (20) des Rohteils (10) überragt, wobei das Rohteil (10) über einen ersten Traggestellsteg (14) mit einem Hauptgestellsteg (13) und der Rahmen (11) über einen zweiten Traggestellsteg (15) mit dem Hauptgestellsteg (13) verbunden ist.

6. Halbzeug (1) nach Anspruch 5, **dadurch gekennzeichnet, dass** der Hauptgestellsteg (13), der erste Traggestellsteg (14) und der zweite Traggestellsteg (15) zusammen mit dem Rahmen (11) ein Traggestell (12) bilden, mittels dessen das Halbzeug (1) an einem Warenträger befestigbar ist, mittels dem das Halbzeug (1) in eine galvanische Abscheideeinrichtung einbringbar ist.

7. Halbzeug (1) nach Anspruch 6, **dadurch gekennzeichnet, dass** an dem Traggestell (12) eine Anzahl an Ausnehmungen (16) angeordnet ist zur Aufnahme des Halbzeugs (1) an dem Warenträger.

8. Halbzeug (1) nach einem der Ansprüche 5 bis 7, **dadurch gekennzeichnet, dass** von dem Rahmen (11) eine Anzahl von Stegen (23) abragt, wobei die Stege (23) mit einer Klemmfläche (24) derselben die gemeinsame Ebene der Rückseiten (18, 19) des Rohteils (10) und des Rahmens (11) zumindest abschnittsweise hinterschneiden.

9. Verfahren zur Herstellung eines Bauteils (100), insbesondere eines Dekorationsbauteils, bei dem ein Halbzeug (1) nach einem der Ansprüche 5 bis 8 mit einer Vorrichtung nach einem der Ansprüche 1 bis 4 durch Druckgießen hergestellt wird.

10. Verfahren nach Anspruch 9, **dadurch gekennzeichnet, dass** nach dem Druckgießen des Halbzeugs (1) auf einer Oberfläche des Rohteils (10) des Halbzeugs (1) ein Metallwerkstoff durch galvanisches Abscheiden abgeschieden wird, wobei das Halbzeug (1) an einem in eine galvanische Abscheideeinrichtung eintauchenden Warenträger gehalten wird.

11. Verfahren nach Anspruch 10, **dadurch gekennzeichnet, dass** das Rohteil (10) mittels eines Traggestells (12) des Halbzeugs (1) über eine Anzahl von Ausnehmungen (16) des Traggestells (12) oder an einem freien Ende (17) eines Hauptgestellstegs (13) des Traggestells (12) an den Warenträger aufgenommen wird.

12. Verfahren nach Anspruch 10 oder 11, **dadurch gekennzeichnet, dass** das Halbzeug (1) ohne vorheriges Polieren des Rohteils (10) in die galvanische Abscheideeinrichtung eingebracht wird.

13. Verfahren nach einem der Ansprüche 10 bis 12, **dadurch gekennzeichnet, dass** zur Oberflächenbeschichtung des Rohteils (10) zunächst eine Kupferbeschichtung (31) auf das Rohteil (10) und dann eine Nickelbeschichtung (32) auf die Kupferbeschichtung (31) und dann eine Chrombeschichtung (33) auf die Nickelbeschichtung (32) aufgebracht werden.

14. Verfahren nach Anspruch 13, **dadurch gekennzeichnet, dass** zur Bildung der Kupferbeschichtung (31) eine erste Schicht (34) aus Cyankupfer auf das Rohteil (10) und dann eine zweite Schicht (35) aus saurem Kupfer auf die erste Schicht (34) aufgebracht werden.

15. Verfahren nach Anspruch 14 **dadurch gekennzeichnet, dass** die zweite Schicht (35) als eine Dickschicht ausgebildet wird mit einer Schichtdicke (D2) zwischen 10 und 50 µm.

16. Verfahren nach einem der Ansprüche 10 bis 15, **dadurch gekennzeichnet, dass** nach dem Galvanisieren des Halbzeugs (1) der erste Traggestellsteg (14) des Halbzeugs (1), der als einziger Gestellsteg (13, 14, 15) das Rohteil (10) mit dem Hauptgestellsteg (13) verbindet, abgetrennt und hierdurch das Bauteil (100) gewonnen wird.

## Claims

1. A device for casting a semifinished product (1), in particular a zinc die-cast part having a mold (2) through which at least one pouring channel (5) for supplying a melt, a mold cavity (3) for receiving a first part of the melt and at least one auxiliary space (4) for receiving a second part of the melt are formed, **characterized in that**
- the auxiliary space (4) surrounds the mold cavity (3) in the shape of a frame and in full circumference, so that when casting the semifinished product (1) a blank (10) is casted in the mold cavity (3) and a frame (11) is casted in the auxiliary space (4), wherein the frame (11) surrounds the blank (10) with a distance of 1 to 10 mm in the shape of a frame and covers the blank (10) in full and over its entire thickness, wherein the back sides (18, 19) of the blank (10) and the frame (11) are located in a common plane, which is defined by a separating plane of the forming tool (2), and wherein an upper side (21) of the frame (11) opposite the rear side (19) overtowers an upper side (20) of the blank (10) opposite the rear side (18), and
- feed channels (6, 7) of the mold (2) separated from another lead respectively from the pouring channel (5) formed as a main pouring channel to the mold cavity (3) and to the auxiliary space (4), wherein a first feed channel (6) associated with the mold cavity (3) has a smaller cross section compared to a the second feed channel (7) associated with the auxiliary space (4) and wherein the main pouring channel (5), the first feed channel (6) and the second feed channel (7) are formed such that during casting of the semifinished product (1) the melt cooled therein forms a main frame web (13) corresponding to the main pouring channel (5), a first support frame web (14) connecting the blank (10) to the main frame web (13) and a second support frame web (15) connecting the frame (11) to the main frame web (13).

2. Device according to claim 1, **characterized in that** the mold (2) is formed of a hard metal.

3. Device according to claim 1 or 2, **characterized in that** the mold (2) has four sliders (8.1, 8.2, 8.3, 8.4).

4. Device according to one of claims 1 to 3, **characterized in that** a number of mold cavities (3) is formed by the mold (2), each surrounded by an auxiliary space (4) in the shape of a frame and in full circumference, wherein from a common main pouring channel (5) a plurality of first feed channels (6) lead to the number of mold cavities (3) and a plurality of second feed channels (7) lead to the auxiliary spaces (4).

5. Semifinished product (1) for the production of galvanized parts (100), in particular of decorative parts or the like, produced by a device for casting according to one of claims 1 to 4, comprising a blank (10) and a frame (11), which sourrounds the blank (10) in the shape of a frame with a distance of 1 to 10 mm and covers the blank (19) fully and over its entire thickness, wherein the back sides (18, 19) of the blank (10) and the frame (11) are positioned in a common plane which is defined by a separating plane of a mold (2) of the device for casting, and wherein an upper side (21) of the frame (11) opposite the rear side (19) overtowers an upper side (20) of the blank (10) opposite the rear side (18), wherein the blank (10) is connected to a main frame web (13) by a first support frame web (14) and the frame (11) is connected to the main frame web (13) by a second support frame web (15).

6. Semifinished product (1) according to claim 5, **characterized in that** the main frame web (13), the first support frame web (14) and the second support frame web (15) together with the frame (11) form a support frame (12), by means of which the semifinished product (1) can be fastened to a goods carrier by means of which the semifinished product (1) can be introduced into a galvanic deposition device.

7. Semifinished product (1) according to claim 6, **characterized in that** a number of recesses (16) is arranged at the support frame (12) for receiving the semifinished product (1) on the goods carrier.

8. Semifinished product (1) according to one of claims 5 to 7, **characterized in that** of a number of webs (23) protrudes from the frame (11), wherein the webs (23) with a clamping surface (24) thereof undercut the common plane of rear sides (18, 19) of the blank (10) and the frame (11) at least in sections.

9. Method for producing a part (100), in particular a decorative part, in which a semifinished product (1) according to one of claims 5 to 8 is produced by means pressure die casting by a device according to one of claims 1 to 4.

10. Method according to claim 9, **characterized in that** after the pressure die casting of the semifinished product (1) a metal material is deposited by means of electroplating on a surface of the blank (10) of the semifinished product (1), wherein the semifinished product (1) is held on a goods carrier immersing into a galvanic deposition device.

11. Method according to claim 10, **characterized in that** the blank (10) is received on the goods carrier by means of a support frame (12) of the semifinished product (1) via a number of recesses (16) of the support frame (12) or at a free end (17) of a main frame web (13) of the support frame (12).

12. Method according to claim 10 or 11, **characterized in that** the semifinished product (1) is introduced into the galvanic deposition device without prior polishing of the blank (10).

13. Method according to one of claims 10 to 12, **characterized in that** for surface coating of the blank (10) first a copper coating (31) on the blank (10) and then a nickel coating (32) on the copper coating (31) and then a chromium coating (33) on the nickel coating (32) are applied.

14. Method according to claim 13, **characterized in that** for forming the copper coating (31) a first layer (34) of cyanide copper on the blank (10) and then a second layer (35) of acidic copper on the first layer (34) are applied.

15. Method according to claim 14, **characterized in that** the second layer (35) is formed as a thick layer having a layer thickness (D2) between 10 and 50 µm.

16. Method according to one of claims 10 to 15, **characterized in that** after galvanizing the semifinished product (1) the first support frame web (14) of the semifinished product (1) being the only frame web (13, 14, 15) connecting the blank (10) to the main frame web (13) is separated and thereby the part (100) is obtained.

## Revendications

1. Dispositif pour mouler un produit semi-fini (1), en particulier une pièce moulée sous pression en zinc, qui présente un outil de moulage (2) par lequel au moins un canal de coulée (5) pour l'alimentation d'une fonte, une cavité de moule (3) pour recevoir une première partie de la fonte et au moins un espace adjacent (4) pour recevoir une deuxième partie de la fonte sont formées, **caractérisé en ce**
- **que** l'espace adjacent (4) entoure la cavité de moule (3) sous la forme d'un cadre et complètement de sorte que, lorsque le produit semi-fini (1) est moulé, une pièce brute (10) est moulée dans la cavité de moule (3) et un cadre (11) est moulé dans l'espace adjacent (4), le cadre (11) entourant la pièce brute (10) en forme de cadre à une distance de 1 à 10 mm et recouvrant la pièce brute (10) complètement et sur toute son épaisseur, les dos (18, 19) de la pièce brute (10) et du cadre (11) se trouvant dans un plan commun défini par un plan de séparation de l'outil de moulage (2), et un côté supérieur (21) du cadre (11) opposé au dos (19) faisant saillie au-delà d'un côté supérieur (20) de la pièce brute (10) opposé au dos (18), et
- **que** des canaux d'alimentation (6, 7) de l'outil de moulage (2), qui sont séparés l'un de l'autre, conduisent du canal de coulée (5) conçu comme canal de coulée principal, respectivement à la cavité de moule (3) et à l'espace adjacent (4), un premier canal d'alimentation (6) associé à la cavité de moule (3) ayant une section transversale plus petite par rapport à un second canal d'alimentation (7) associé à l'espace adjacent (4), et le canal de coulée principal (5), le premier canal d'alimentation (6) et le second canal d'alimentation (7) étant conçus de telle sorte que lorsque le produit semi-fini (1) est moulé, la fonte qui y est refroidie forme une entretoise de support principal (13) correspondant au canal principal de coulée (5), une première entretoise de support (14) reliant la pièce brute (10) à l'entretoise de support principal (13) et une deuxième entretoise de support (15) reliant le cadre (11) à l'entretoise de support principal (13).

2. Dispositif selon la revendication 1, **caractérisé en ce que** l'outil de formage (2) est formé d'un métal dur.

3. Dispositif selon la revendication 1 ou 2, **caractérisé en ce que** l'outil de moulage (2) comporte quatre coulisseaux (8.1, 8.2, 8.3, 8.4).

4. Dispositif selon l'une des revendications 1 à 3, **caractérisé en ce qu'**un certain nombre de cavités de moule (3) sont formées par l'outil de moulage (2), dont chacune est entourée d'un espace adjacent (4) sous la forme d'un cadre et sur toute sa circonférence, à partir d'un canal de coulée principal commun (5), une pluralité de premiers canaux d'alimentation (6) conduisant au nombre de cavités de moule (3) et une pluralité de seconds canaux d'alimentation (7) conduisant aux espaces adjacents (4).

5. Produit semi-fini (1) pour la fabrication de pièces galvanisées (100), en particulier de pièces décoratives ou similaires, fabriqués avec un dispositif pour mouler selon l'une des revendications 1 à 4, avec une pièce brute (10) et un cadre (11), qui entoure la pièce brute (10) en forme de cadre à une distance de 1 à 10 mm et qui recouvre la pièce brute (10) complètement et sur toute son épaisseur, les dos (18, 19) de la pièce brute (10) et le cadre (11) se trouvant dans un plan commun, défini par un plan de séparation d'un outil de moulage (2) du dispositif pour mouler, et un côté supérieur (21) du cadre (11) opposé au côté arrière (19) faisant saillie au-dessus d'un côté supérieur (20) de la pièce brute (10) opposé au dos (18), la pièce brute (10) étant reliée à une entretoise de support principal (13) par l'intermédiaire d'une première entretoise de support (14) et le cadre (11) étant relié à l'entretoise de support principal (13) par l'intermédiaire d'une deuxième entretoise de support (15).

6. Produit semi-fini (1) selon la revendication 5, **caractérisé en ce que** l'entretoise de support principal (13), la première entretoise de support (14) et la deuxième entretoise de support (15) forment avec le cadre (11) un cadre de support (12), au moyen duquel le produit semi-fini (1) peut être fixé à un support de produit au moyen duquel le produit semi-fini (1) peut être introduit dans un dispositif de dépôt galvanique.

7. Produit semi-fini (1) selon la revendication 6, **caractérisé en ce qu'**un certain nombre de cavités (16) sont disposées sur le cadre de support (12) pour recevoir le produit semi-fini (1) sur le support de produit.

8. Produit semi-fini (1) selon l'une des revendications 5 à 7, **caractérisé en ce qu'**un certain nombre de nervures (23) font saillies du cadre (11), les nervures (23) avec une surface de serrage (24) de celles-ci contre-dépouillent le plan commun des dos (18, 19) de la pièce brute (10) et du cadre (11) au moins par sections.

9. Procédé de fabrication d'une pièce (100), en particulier d'une pièce décorative, un produit semi-fini (1) selon l'une des revendications 5 à 8 étant fabriqué par coulée sous pression avec un dispositif selon l'une des revendications 1 à 4.

10. Procédé selon la revendication 9, **caractérisé en ce qu'**après la coulée sous pression du produit semi-fini (1), un matériau métallique est déposé par galvanoplastie sur une surface de la pièce brute (10) du produit semi-fini (1), le produit semi-fini (1) étant maintenu sur un support de produit immergé dans un dispositif de dépôt par galvanoplastie.

11. Procédé selon la revendication 10, **caractérisé en ce que** la pièce brute (10) est reçue au moyen d'un cadre de support (12) du produit semi-fini (1) par l'intermédiaire d'un certain nombre de cavités (16) du cadre de support (12) ou à une extrémité libre (17) d'une entretoise de support principal (13) du cadre de support (12) sur le support de produit.

12. Procédé selon la revendication 10 ou 11, **caractérisé en ce que** le produit semi-fini (1) est introduit dans le dispositif de dépôt galvanique sans polissage préalable de la pièce brute (10).

13. Procédé selon l'une des revendications 10 à 12, **caractérisé en ce que,** pour le revêtement de surface de la pièce brute (10), d'abord un revêtement de cuivre (31) sur la pièce brute (10), puis un revêtement de nickel (32) sur le revêtement de cuivre (31), puis un revêtement de chrome (33) sur le revêtement de nickel (32) sont appliqués.

14. Procédé selon la revendication 13, **caractérisé en ce qu'**une première couche (34) de cuivre cyano est appliquée sur la pièce brute (10), puis une seconde couche (35) de cuivre acide est appliquée sur la première couche (34) pour former le revêtement de cuivre (31).

15. Procédé selon la revendication 14, **caractérisé en ce que** la seconde couche (35) est formée sous la forme d'une couche épaisse avec une épaisseur de couche (D2) comprise entre 10 et 50 µm.

16. Procédé selon l'une des revendications 10 à 15, **caractérisé en ce qu'**après que le produit semi-fini (1) a été galvanisé, la première entretoise de support (14) du produit semi-fini (1), qui est la seule entretoise (13, 14, 15) reliant la pièce brute (10) à l'entretoise de support principal (13), est séparée et la pièce (100) est ainsi obtenu.
